# EUROPÄISCHE PATENTANMELDUNG

(11) **EP 4 632 134 A2**
(43) Veröffentlichungstag der Anmeldung: **15.10.2025**
(21) Anmeldenummer: 25156470.4
(22) Anmeldetag: 07.02.2025
(51) Int. Cl.: D06F 39/02, C11D 3/50, C11D 17/00

(54) **DUFT- UND/ODER WEICHSPÜLER, WASCHMASCHINE UND VERFAHREN ZUM BETREIBEN DER WASCHMASCHINE**

(30) Priorität: 22.02.2024 DE 102024104962
(71) Anmelder: Miele & Cie. KG, 33332 Gütersloh (DE)
(72) Erfinder: Strothoff, Werner, 48336 Sassenberg (DE)

(57) **Zusammenfassung**

Die Erfindung betrifft einen Duft- und/oder Weichspüler (16) für eine Waschmaschine (1), aufweisend
- 50 - 95 Gew.-% eines Trägermaterials,
- 1 - 15 Gew.-% Parfum oder verkapseltes Parfum. und
- 0-50 % feste Weichspülkomponente,
wobei der Duft- und/oder Weichspüler (16) als fester Block ausgebildet ist, dessen Geometrie an ein Weichspülfach (6) einer Waschmaschine angepasst ist. Ferner betrifft die Erfindung eine Waschmaschine (1), aufweisend einen Laugenbehälter (3) zur Aufnahme von Wasser, einer drehbar in dem Laugenbehälter gelagerten Trommel (3a) zur Aufnahme von Wäsche, einer Einspüleinrichtung (4) mit einem Waschmittelfach (5) zur Aufnahme von Waschmittel und einem Weichspülfach (6) zur Aufnahme eines Duft- und/oder Weichspülers (16), der als fester Block ausgebildet ist, einer Wasserzuführvorrichtung (4a, 4b) zum Einlassen des Wassers über die Einspüleinrichtung (4) in den Laugenbehälter (3) und eine Steuer- und/oder Regeleinrichtung, die eingerichtet und ausgebildet ist, die Wasserzuführvorrichtung (4a, 4b) derart zu steuern und/oder zu regeln, dass sie während eines letzten Spülgangs mehrerer Spülgänge eines Waschprogramms eine vorbestimmte Wassermenge dem Weichspülfach (6) zuführt, so dass eine vorbestimmte Menge des Duft- und/oder Weichspülers (16) von dem Wasser gelöst und dem Laugenbehälter (3) zugeführt wird. Weiterhin betrifft die Erfindung ein entsprechendes Verfahren zum Betreiben der Waschmaschine.

## Beschreibung

Die Erfindung betrifft einen Duft- und/oder Weichspüler, eine Waschmaschine und ein Verfahren zum Betreiben der Waschmaschine. Insbesondere betrifft die Erfindung einen Duft- und/oder Weichspüler für eine Waschmaschine, eine Waschmaschine, die ausgebildet ist, den Duft- und/oder Weichspüler während der Ausführung eines Waschprogramms zu verwenden sowie ein entsprechendes Verfahren zum Betreiben der Waschmaschine.

Nutzer können ihre Wäsche während der Ausführung eines Waschprogramms von der Waschmaschine mit einem Duft- und/oder Weichspüler behandeln lassen, um wohlriechende und/oder weiche Wäsche zu erhalten. Duft ist ein Leistungsträger und wird mit Sauberkeit gleichgesetzt. Solch ein Duft- und/oder Weichspüler lässt sich nicht oder nur schwer automatisch in die Waschmaschine dosieren. Weichspüler-Caps sind nur für einmalige Anwendungen geeignet und erzeugen überproportional viel Müll.

Der Erfindung stellt sich somit das Problem, einen automatisch dosierbaren Duft- und/oder Weichspüler für eine Waschmaschine sowie eine Waschmaschine und ein Verfahren bereitzustellen, die ausgebildet sind, einen Duft- und/oder Weichspüler automatisch zu dosieren.

Erfindungsgemäß wird dieses Problem durch einen Duft- und/oder Weichspüler mit den Merkmalen des Patentanspruchs 1, eine Waschmaschine mit den Merkmalen des Patentanspruchs 6 und ein Verfahren mit den Merkmalen des Patentanspruchs 10 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer automatischen Dosierung in Form einer automatisch dosierbaren Mehrfachanwendung für Duft- und/oder Weichspüler darin, dass ein intensiveres Dufterlebnis durch einen Einsatz von langanhaltendem Duft wie verkapseltem Duft möglich ist. Ein einfacher Duftwechsel und eine Duftvielfalt sind möglich. Ferner ist der Duft- und/oder Weichspüler nachhaltig, mit einer minimalen Verpackung verpackbar, wobei kein Transport von Wasser nötig ist. Zudem findet keine Verschwendung von Duftstoffen statt, da erst im letzten Spülgang Duft dosiert wird. Für die Dosierung sind keine zusätzlichen Bauteile für die Waschmaschine erforderlich. Lediglich eine Steuer- und/oder Regeleinrichtung der Waschmaschine muss zur Durchführung des Verfahrens entsprechend eingerichtet sein bzw. eingerichtet werden. Zudem ist eine Anpassung des Duft- und/oder Weichspülniveaus durch regelbare Wassermengen anpassbar, die bei dem letzten Spülgang durch das Weichspülfach fließen.

Die Erfindung betrifft einen Duft- und/oder Weichspüler für eine Waschmaschine, aufweisend
- 50 - 95 Gew.-% eines Trägermaterials,
- 1 - 15 Gew.-% Parfum oder verkapseltes Parfum. und
- 0-50 % feste Weichspülkomponente,
wobei der Duft- und/oder Weichspüler als fester Block ausgebildet ist, dessen Geometrie an ein Weichspülfach einer Waschmaschine angepasst ist.

Der feste Block kann durch Gießen, Pressen, Extrudieren oder andere Herstellungsverfahren in eine vorbestimmte Größe und/oder Form gebracht sein.

In einer bevorzugten Ausführungsform weist der feste Block dreidimensionale Abmessungen auf, die an Abmessungen des Weichspülfachs angepasst sind. Er ist ausgebildet, in das Weichspülfach zu passen. Alternativ oder zusätzlich bevorzugt weist der feste Block eine oder mehrere Aussparungen und/oder ein oder mehrere Löcher auf, welche ausgebildet ist oder sind, um vorspringende Elemente des Weichspülfachs aufzunehmen. Üblicherweise enthält das Weichspülfach vorspringende Elemente zur Wasserzufuhr auf wie z.B. einen Saugheber, Rohre etc. Der feste Block ist bevorzugt an diese strukturellen Geometrien des Weichspülfachs angepasst, um von einem Nutzer so wie er ist, in das Weichspülfach gelegt werden zu können.

In einer bevorzugten Ausführungsform ist das Trägermaterial ausgewählt aus PEG (Polyethylenglykol), Harnstoff, anorganische oder organische Salze. Das anorganische Salz ist z.B. Natriumchlorid. Das organische Salt ist z.B. Natriumacetat. Das verkapselte Parfum ist eine Parfumkapsel, d.h. ein Parfum, das sich in einer Kapsel befindet. Die feste Weichspülkomponente ist bevorzugt Esterquat. Dadurch wird eine weiche Haptik der Wäsche erzeugt.

Bevorzugt enthält der Duft- und/oder Weichspüler weiterhin einen oder mehrere Hilfsstoffe auf. Bevorzugt ist oder sind der oder die Hilfsstoffe bevorzugt ausgewählt aus der Gruppe bestehend aus Farbstoff, Konservierungsmittel, Sprengmittel, Konsistenzgeber und deren Mischungen. Dadurch kann weiterhin ein Auflöseverhalten des Duft- oder Weichspülers eingestellt werden.

Bevorzugt ist der Duft- und/oder Weichspüler zur Durchführung von mindestens 10, bevorzugt mindestens 25 Waschprozessen ausgebildet. Dadurch ist er nachhaltig. Dieses Auflöseverhalten ist durch die verwendeten Ausgangsstoffe einstellbar. Ein Waschprozess weist bevorzugt einen Waschgang und mehrere Spülprozesse auf.

Die Erfindung betrifft ferner eine Waschmaschine, aufweisend einen Laugenbehälter zur Aufnahme von Wasser, einer drehbar in dem Laugenbehälter gelagerten Trommel zur Aufnahme von Wäsche, einer Einspüleinrichtung mit einem Waschmittelfach zur Aufnahme von Waschmittel und einem Weichspülfach zur Aufnahme eines Duft- und/oder Weichspülers, der als fester Block ausgebildet ist, einer Wasserzuführvorrichtung zum Einlassen des Wassers über die Einspüleinrichtung in den Laugenbehälter und eine Steuer- und/oder Regeleinrichtung, die eingerichtet und ausgebildet ist, die Wasserzuführvorrichtung derart zu steuern und/oder zu regeln, dass sie während eines letzten Spülgangs mehrerer Spülgänge eines Waschprogramms eine vorbestimmte Wassermenge dem Weichspülfach zuführt, so dass eine vorbestimmte Menge des Duft- und/oder Weichspülers von dem Wasser gelöst und dem Laugenbehälter zugeführt wird.

In einer bevorzugten Ausführungsform hängt die vorbestimmte Wassermenge von einer Nutzereingabe und/oder von in der Waschmaschine hinterlegten Daten ab. Z. B. ist die Steuer- und/oder Regeleinrichtung eingerichtet und ausgebildet, eine Bedieneinheit der Waschmaschine derart zu steuern und/oder zu regeln, dass der Nutzer eine entsprechende Eingabe tätigen kann, und diese während der Ausführung des zugeordneten Waschprogramms und/oder Waschprozesses zu wählen. Alternativ oder zusätzlich bevorzugt ist die Steuer- und/oder Regeleinrichtung eingerichtet und ausgebildet, die vorbestimmte Wassermenge in Abhängigkeit des von dem Nutzer angewählten Waschprogramms zu wählen. Alternativ oder zusätzlich bevorzugt hängt die vorbestimmte Wassermenge von einer Beladungsmenge und Art der Wäsche in der Trommel ab. Bevorzugt ist die Steuer- und/oder Regeleinrichtung ein Ermitteln der Beladungsmenge und der Art der Wäsche zu steuern und/oder zu regeln.

Bevorzugt weist das Weichspülfach einen Saugheber und ein Sieb auf, wobei das Sieb an einem Boden des Weichspülfachs derart angeordnet ist, dass es eine Blockierung des Saughebers durch einen in dem Weichspülfach aufgenommen Duft- und/oder Weichspüler verhindert und dass eine vorbestimmte Fläche des aufgenommen Duft- und/oder Weichspülers beim Ausspülen des Weichspülfachs in Kontakt mit dem eingespülten Wasser kommt. So wird ein gleichmäßiger Abtrag des Duft- und/oder Weichspülers gewährleistet.

Ferner betrifft die Erfindung ein Verfahren zum Betreiben der Waschmaschine nach einer oder mehrerer der vorstehend beschriebenen Ausführungsformen, aufweisend folgende Schritte nach Anwahl eines Waschprogramms mit mehreren Spülgängen:
- Wählen eines gewünschten Duft- und/oder Weichspülniveaus anhand einer Nutzereingabe oder in der Waschmaschine hinterlegten Daten,
- Ermitteln einer Menge und Art der sich in der Trommel befindenden Wäsche anhand einer Waschprogrammanwahl des Nutzers, einer Wäschebeladungsermittlung und/oder eines Saugverhaltens der Wäsche,
- Berechnen einer Wassermenge aus der ermittelten Menge und Art der Wäsche und des gewählten Duft- und/oder Weichspülniveaus, und
- Dosieren des Duft- und/oder Weichspülers in dem letzten Spülgang mittels der berechneten Wassermenge.

Ein Wählen eines gewünschten Duft- und/oder Weichspülniveaus anhand von in der Waschmaschine hinterlegten Daten weist z.B. ein vorbestimmtes Duft- und/oder Weichspülniveau auf, das dem von dem Nutzer angewählten Waschprogramm zugeordnet ist und/oder ein Einbeziehen von vorherigen Nutzereingaben auf.

Ein Ermitteln einer Menge und Art der sich in der Trommel befindenden Wäsche anhand einer Wäschebeladungsermittlung und/oder eines Saugverhaltens der Wäsche kann unter Verwendung eines Massenträgheitsverfahrens erfolgen. Solche Verfahren sind bekannt.

Bevorzugt weist das Waschprogramm mehrere Spülgänge, bevorzugt 2 bis 5, bevorzugter 3 auf.

Ein Ausführungsbeispiel der Erfindung ist in den Zeichnungen rein schematisch dargestellt und wird nachfolgend näher beschrieben. Es zeigt schematisch und nicht maßstabsgerecht
Fig. 1 eine Querschnittsansicht einer erfindungsgemäßen Waschmaschine;
Fig. 2 eine Teilaufsicht auf die in Fig. 1 gezeigte Waschmaschine; und
Fig. 3 eine Aufsicht auf einen erfindungsgemäßen Duft- und/oder Weichspüler.

Fig. 1 zeigte eine Querschnittsansicht einer erfindungsgemäßen Waschmaschine. Die Waschmaschine 1 weist einen in einem Gehäuse 2 angeordneten Laugenbehälter 3 auf, in dem eine Trommel 3a drehbar gelagert ist. Eine Wasserzuführvorrichtung 4a, 4b und eine Einspüleinrichtung 4 in Form eines Einspülkastens sind in dem Gehäuse 2 der Waschmaschine 1 vorgesehen. Die Einspüleinrichtung 4 weist ein Waschmittelfach 5 und ein Weichspülerfach 6 zur getrennten Vorhaltung eines Waschmittels und eines Duft- und/oder Weichspülers auf, die von eingeleiteter Flüssigkeit wie beispielsweise Wasser aus den jeweiligen Kammern 5 und 6 in den Laugenbehälter 3 einspülbar sind. Über den Fächern 5, 6 weist die Waschmaschine 1 eine Wasserzuführvorrichtung 4b mit Düsen auf, die ein getrenntes Einspülen von Wasser jeweils in die Kammern 5 und 6 mittels Ausrichtens bzw. Steuern der Düsen und aus der jeweiligen Fächern 5 bzw. 6 in den Laugenbehälter 3 erlaubt. Die Waschmaschine 1 weist weiterhin eine Steuer- und/oder Regeleinrichtung 7 auf, die ausgebildet, ein von einem Nutzer angewähltes Waschprogramm zu steuern und/oder zu regeln. Die Steuer- und/oder Regeleinrichtung 7 ist ferner eingerichtet und ausgebildet, die Wasserzuführvorrichtung 4a, 4b derart zu steuern und/oder zu regeln, dass sie während eines letzten Spülgangs mehrerer Spülgänge eines Waschprogramms eine vorbestimmte Wassermenge dem Weichspülfach 6 zuführt, so dass eine vorbestimmte Menge des Duft- und/oder Weichspülers in Form des festen Blocks von dem Wasser gelöst und dem Laugenbehälter 3 zugeführt wird. Weiterhin weist die Waschmaschine 1 eine Ablaufeinrichtung (nicht gezeigt) auf, mittels der Flüssigkeit aus dem Laugenbehälter entfernt werden kann.

Fig. 2 zeigt eine Teilaufsicht auf die in Fig. 1 dargestellten Waschmaschine 1 mit dem Gehäuse 2 und der Einspüleinrichtung 4, die aus der Waschmaschine 1 teilweise herausgezogen ist. Die Einspülvorrichtung 4 weist das Waschmittelfach 5 zur Aufnahme des Waschmittels und das Weichspülerfach 6 zur Aufnahme des Duft- und/oder Weichspülers auf. Das Weichspülfach 6 ist zur Anordnung eines in Fig. 3 gezeigten Duft- und Weichspülers in Form eines festen Blocks ausgebildet. Das Weichspülfach 6 weist einen Saugheber 9 und ein Rohr 8 auf. Ein Deckel 17 zum Bedecken des Weichspülfachs 6 weist zwei Vorsprünge 18 auf, die rohrförmig ausgebildet sind.

Fig. 3 zeigt eine Aufsicht auf einen erfindungsgemäßen Duft- und/oder Weichspüler. Der Duft- und/oder Weichspüler 16 ist als ein fester blockförmiger Duft- und/oder Weichspüler ausgebildet, der eine Aussparung 12, eine Öffnung 14, weitere Aussparungen 15 in Form von Durchgangslöchern aufweist.

Der Duft- und/oder Weichspüler 16 ist an eine Geometrie des in Fig. 2 gezeigten Weichspülfachs angepasst. Unter Bezugnahme auf Fig.2 und 3 gehen die rohrförmigen Vorsprünge 18 durch die Aussparungen 15 und in die Löcher 10, geht das Rohr 8 durch die Öffnung 14 und geht der Saugheber 9 in die Aussparung 12, wenn der Deckel 17 auf Wänden 19 dem Weichspülfach 6 aufliegt, so dass das Rohr 8 mit der weiteren Öffnung 19 des Deckels 17 übereinanderliegt.

### Bezugszeichenliste

- 1: Waschmaschine
- 2: Gehäuse
- 3: Laugenbehälter
- 3a: Trommel
- 4: Einspüleinrichtung
- 4a, 4b: Wasserzuführvorrichtung
- 5: Waschmittelfach
- 6: Weichspülfach
- 7: Steuervorrichtung
- 8: Rohr
- 9: Saugheber
- 10: Loch
- 12: Aussparung
- 14: Öffnung
- 15: weitere Aussparung
- 16: Duft- und/oder Weichspüler
- 17: Deckel
- 18: Vorsprung
- 19: weitere Öffnung

## Patentansprüche

1. Duft- und/oder Weichspüler (16) für eine Waschmaschine (1), aufweisend
- 50 - 95 Gew.-% eines Trägermaterials,
- 1 - 15 Gew.-% Parfum oder verkapseltes Parfum, und
- 0-50 % feste Weichspülkomponente,
wobei der Duft- und/oder Weichspüler (16) als fester Block ausgebildet ist, dessen Geometrie an ein Weichspülfach (6) einer Waschmaschine angepasst ist.

2. Duft- und/oder Weichspüler (16) nach Anspruch 1, **dadurch gekennzeichnet, dass** der feste Block dreidimensionale Abmessungen, die an Abmessungen des Weichspülfachs (6) angepasst sind, und/oder eine oder mehrere Aussparungen (15) und/oder Löcher (14) aufweist, welche ausgebildet ist oder sind, um vorspringende Elemente des Weichspülfachs (6) aufzunehmen.

3. Duft- und/oder Weichspüler (16) nach Anspruch 1 oder 2, **dadurch gekennzeichnet, dass** das Trägermaterial ausgewählt ist aus PEG, Harnstoff, anorganische oder organische Salze und/oder die feste Weichspülkomponente Esterquat ist.

4. Duft- und/oder Weichspüler (16) nach einem der vorangehenden Ansprüche,
**gekennzeichnet durch** einen oder mehrere Hilfsstoffe, die bevorzugt ausgewählt sind aus der Gruppe bestehend aus Farbstoff, Konservierungsmittel, Sprengmittel, Konsistenzgeber und deren Mischungen.

5. Duft- und/oder Weichspüler (16) nach einem der vorangehenden Ansprüche, **dadurch gekennzeichnet, dass** er zur Durchführung von mindestens 10, bevorzugt mindestens 25 Waschprozessen ausgebildet ist.

6. Waschmaschine (1), aufweisend einen Laugenbehälter (3) zur Aufnahme von Wasser, einer drehbar in dem Laugenbehälter gelagerten Trommel (3a) zur Aufnahme von Wäsche, einer Einspüleinrichtung (4) mit einem Waschmittelfach (5) zur Aufnahme von Waschmittel und einem Weichspülfach (6) zur Aufnahme eines Duft- und/oder Weichspülers (16), der als fester Block ausgebildet ist, einer Wasserzuführvorrichtung (4a, 4b) zum Einlassen des Wassers über die Einspüleinrichtung (4) in den Laugenbehälter (3) und eine Steuer- und/oder Regeleinrichtung (7), die eingerichtet und ausgebildet ist, die Wasserzuführvorrichtung (4a, 4b) derart zu steuern und/oder zu regeln, dass sie während eines letzten Spülgangs mehrerer Spülgänge eines Waschprogramms eine vorbestimmte Wassermenge dem Weichspülfach (6) zuführt, so dass eine vorbestimmte Menge des Duft- und/oder Weichspülers (16) von dem Wasser gelöst und dem Laugenbehälter (3) zugeführt wird.

7. Waschmaschine nach Anspruch 6, **dadurch gekennzeichnet, dass** die vorbestimmte Wassermenge von einer Nutzereingabe und/oder von in der Waschmaschine hinterlegten Daten abhängt.

8. Waschmaschine nach Anspruch 6 oder 7, **dadurch gekennzeichnet, dass** die vorbestimmte Wassermenge von einer Beladungsmenge und Art der Wäsche in der Trommel (3a) abhängt.

9. Waschmaschine nach einem der Ansprüche 6 bis 8, **dadurch gekennzeichnet, dass** das Weichspülfach einen Saugheber (9) und ein Sieb aufweist, wobei das Sieb an einem Boden des Weichspülfachs (6) derart angeordnet ist, dass es eine Blockierung des Saughebers (9) durch einen aufgenommen Duft- und/oder Weichspüler (16) verhindert und dass eine vorbestimmte Fläche des aufgenommen Duft- und/oder Weichspülers (16) beim Ausspülen des Weichspülfachs (6) in Kontakt mit dem eingespülten Wasser kommt.

10. Verfahren zum Betreiben der Waschmaschine nach einem der Ansprüche 6 bis 9, aufweisend folgende Schritte nach Anwahl eines Waschprogramms mit mehreren Spülgängen:
- Wählen eines gewünschten Duft- und/oder Weichspülniveaus anhand einer Nutzereingabe oder in der Waschmaschine hinterlegten Daten,
- Ermitteln einer Menge und Art der sich in der Trommel (3a) befindenden Wäsche anhand einer Waschprogrammanwahl des Nutzers, einer Wäschebeladungsermittlung und/oder eines Saugverhaltens der Wäsche,
- Berechnen einer Wassermenge aus der ermittelten Menge und Art der Wäsche und des gewählten Duft- und/oder Weichspülniveaus, und
- Dosieren des Duft- und/oder Weichspülers (16) in dem letzten Spülgang mittels der berechneten Wassermenge.
